# EUROPÄISCHE PATENTANMELDUNG

(11) **EP 1 118 821 A2**
(43) Veröffentlichungstag der Anmeldung: **25.07.2001**
(21) Anmeldenummer: 00126585.9
(22) Anmeldetag: 13.12.2000
(51) Int. Cl.: F24F 13/20

(54) **Vorrichtung zur Abdeckung einer dezentralen Luftungseinheit**

(30) Priorität: 20.01.2000 DE 20000908 U
(71) Anmelder: Baumann, Roland, 89081 Ulm (DE)
(72) Erfinder: Baumann, Roland, 89081 Ulm (DE)
(74) Vertreter: Lorenz, Werner, Dr.-Ing.

(57) **Zusammenfassung**

Eine Vorrichtung dient zur Abdeckung einer dezentralen Lüftungseinheit an einer Außenwand eines Gebäudes mit einer Abdeckhaube (6,6'), welche wenigstens eine Öffnung (10) zum Ansaugen und Ausblasen von Luft aufweist. Die Abdeckhaube (6,6') weist wenigstens ein Leuchtmittel (9) auf.

## Beschreibung

Die Erfindung betrifft eine Vorrichtung zur Abdeckung einer dezentralen Lüftungseinheit an der Außenwand eines Gebäudes mit einer Abdeckhaube, welche wenigstens eine Öffnung zum Ansaugen und Abblasen von Luft aufweist.

Dezentrale Lüftungseinheiten bzw. Be- und Entlüftungsanlagen, wie sie beispielsweise in der DE 93 01 812 U1 beschrieben sind, werden üblicherweise in Ausnehmungen in den Außenwänden von Gebäuden eingebaut. Gegenüber dem Innenraum wird die Lüftungseinheit mit einem einfachen, gegebenenfalls bereits in die Lüftungseinheit integrierten Gitter abgedeckt, an der Außenwand des Gebäudes erfolgt die Abdeckung der dezentralen Lüftungseinheit üblicherweise mittels einer Abdeckhaube, welche eine oder mehrere Öffnungen zum Ansaugen und Ausblasen der Luft aufweist.

Diese Öffnungen sind dabei im allgemeinen so angeordnet, daß Niederschläge oder frontal an der Lüftungseinheit anstehender Wind nicht in die Lüftungseinheit einzudringen vermögen. Die Öffnungen oder die Schlitze einer mit gitterartigen Öffnungen ausgeführten Abdeckhaube weisen also im allgemeinen in Richtung der Gravitation nach unten.

Es ist nun die Aufgabe der Erfindung, eine Vorrichtung zur Abdeckung einer dezentralen Lüftungseinheit an einer Außenwand eines Gebäudes zu schaffen, welche zusätzlich zu ihrem eigentlichen Zweck eine weitere Funktion bietet und welche architektonische Gestaltungsmöglichkeiten schafft.

Erfindungsgemäß wird diese Aufgabe dadurch gelöst, daß die Abdeckhaube wenigstens ein Leuchtmittel aufweist.

Durch diese Integration eines Leuchtmittels in die Abdeckhaube, wird eine direkte und/oder indirekte Beleuchtung der Außenwand des Gebäudes und gegebenenfalls der an das Gebäude angrenzende Bereich erreicht.

Aufgrund der für die Lüftungseinheit ohnehin erforderlichen elektrischen Zuleitungen kann hier ohne weiteren Aufwand bezüglich der Stromversorgung eine Außenbeleuchtung geschaffen werden, welche einfach zu installieren und anzuschließen ist. Je nach Ausführungsform kann das Leuchtmittel dabei in der Art in der Abdeckhaube integriert sein, daß das Vorhandensein einer Außenbeleuchtung bei Tageslicht und/oder wenn die Außenbeleuchtung abgeschaltet ist für den Betrachter verborgen bleibt.

In besonders vorteilhafter Weise wird durch die Abdeckhaube so eine Doppelfunktion übernommen. Neben dem Schutz der Öffnungen der Lüftungseinheit übernimmt die Abdeckhaube gleichzeitig einen Schutz des Leuchtmittels, beispielsweise gegen Niederschläge, Wind, Feuchtigkeit oder dergleichen. Auf ein eigenständiges Leuchtmittel, welches gegebenenfalls wiederum unter einer Schutzhaube angeordnet werden müßte, kann somit verzichtet werden, wobei nun eine einzige Schutzhaube für den Schutz der Lüftungseinheit und des Leuchtmittels ausreicht. Damit kann ein einfacher Aufbau und eine gefällige Optik erreicht werden.

In einer besonders günstigen Ausführungsform der Vorrichtung ist das Leuchtmittel dabei im Bereich wenigstens einer der Öffnungen, durch welche der überwiegend größte Teil der Luft gefördert wird, angeordnet. Durch die Anordnung der Leuchtmittel in dieser vergleichsweise großen Öffnung kann eine indirekte Beleuchtung der Außenwand des Gebäudes über die Leuchtmittel erreicht werden. Je nach Einsatz der Leuchtmittel und durch den abwechselnden Einsatz von Standardabdeckhauben und von erfindungsgemäßen, mit Leuchtmitteln versehenen Abdeckhauben, welche sich in besonders günstiger Ausführungsform in ihrer Außenansicht nicht voneinander unterscheiden, können so architektonisch reizvolle Effekte mit den dezentralen Lüftungseinheiten des Gebäudes erzielt werden.

In einer weiteren sehr günstigen Ausführungsform der Erfindung kann die Abdeckhaube dabei zumindest teilweise aus einem zumindest teilweise lichtdurchlässigen Material bestehen.

Dieses lichtdurchlässige Material kann als einfarbiges oder mehrfarbiges, transparentes Material ausgeführt sein und kann damit die durch die Leuchtmittel zu erzielenden gestalterischen Effekte weiter verstärken. Bei dieser Art der Ausgestaltung könnte beispielsweise eine in eine der Abdeckhauben integrierte Beschriftung, wie z.B. eine Hausnummer oder ein Namenshinweis, in beleuchteter bzw. hinterleuchteter Form ausgeführt werden.

In einer weiteren sehr vorteilhaften Ausgestaltung der erfindungsgemäßen Vorrichtung weist die Abdeckhaube zumindest teilweise ein Material mit schalldämmenden Eigenschaften auf.

Durch diese besonders vorteilhafte erfindungsgemäße Maßnahme kann erreicht werden, daß das Eindringen von Außenschall mit der angesaugten Luft bereits vor dem Einströmen in die eigentliche Lüftungseinheit reduziert wird.

Als besonders einfache und effektive Ausführungsform kann hier beispielsweise ein Schalldämmaterial in die Innenflächen der Abdeckhaube eingeklebt werden.

Es ist jedoch auch denkbar, die Abdeckhaube an sich aus einem Material auszuführen, welches schalldämmende Eigenschaften aufweist. Insbesondere beim Einsatz einer Abdeckhaube aus zumindest teilweise transparentem Material könnten hier beispielsweise transparente Baustoffe eingesetzt werden, welche zur Absorption von Schall eine Mikroperforation aufweisen. Derartige Baustoffe sind beispielsweise in "Ernst & Sohn; Bauphysik 20 (1998), Heft 6" in dem Artikel "Lösung raumakustischer Probleme mit mikroperforierten transparenten Bauteilen" grundlegend beschrieben, dienen hier jedoch anderen technischen Aufgaben.

In einer weiteren sehr günstigen, alternativen Ausführungsform der Erfindung, bei der ein Schalldämmaterial in die Innenflächen der Abdeckhauben eingeklebt wird, kann es besonders günstig sein, das Leuchtmittel als Leuchtstoffröhre auszubilden.

In einer weiteren, sehr günstigen Ausgestaltung kann dann nämlich das Schalldämmaterial zumindest im Bereich des Übergangs zu dem als Leuchtstoffröhre ausgebildeten Leuchtmittel in seiner Dicke in etwa dem Durchmesser der Leuchtstoffröhre entsprechen.

Damit lassen sich die erfindungsgemäßen Abdeckhauben ohne nennenswerte Verluste an Bauraum und ohne eine nennenswerte Vergrößerung des Strömungswiderstands der durch die Öffnung an dem Leuchtmittel vorbei ein- bzw. ausströmenden Luft zu erhöhen, schallgedämmt und beleuchtet ausführen.

Weitere vorteilhafte Ausgestaltungen der Erfindung ergeben sich aus den restlichen Unteransprüchen und den anhand der Zeichnung nachfolgend dargestellten Ausführungsbeispielen.

Es zeigt:
- Fig. 1: eine Lüftungseinheit mit einer erfindungsgemäßen Abdeckhaube in einem in einer Wand eingebauten Zustand;
- Fig. 2: eine vergrößerte Darstellung der Abdeckhaube aus Fig. 1;
- Fig. 3: eine alternative Ausführungsform der Abdeckhaube;
- Fig. 4: eine Ausführungsform der Abdeckhaube mit einer gebogenen Frontplatte;
- Fig. 5: eine weitere Ausführungsform einer Abdeckhaube mit einer gebogenen Frontplatte;
- Fig. 6: eine Draufsicht auf eine mögliche Ausführungsform der Abdeckhaube;
- Fig. 7: eine Draufsicht auf eine mögliche, alternative Ausführungsform der Abdeckhaube;
- Fig. 8: eine Draufsicht auf eine weitere mögliche Ausführungsform der Abdeckhaube; und
- Fig. 9: eine dreidimensionale Darstellung einer möglichen Ausführungsform der Abdeckhaube.

Fig. 1 zeigt eine Lüftungseinheit 1 bzw. eine Lüftereinheit 1, welche in eine, hier im Querschnitt teilweise dargestellte Wand 2, insbesondere die Außenwand eines in seiner Gesamtheit nicht dargestellten Gebäudes, eingebaut ist. An der einem Innenraum 3 zugewandten Innenfläche 2a der Wand 2 ist die Lüftereinheit 1 durch ein allgemeine übliches Abdeckgitter 4 oder dergleichen abgeschlossen.

An einer Außenfläche 2b der Wand 2, welche einem Außenbereich 5 zugewandt ist, ist die Lüftereinheit 1 von einer Abdeckhaube 6, welche hier im Querschnitt dargestellt ist, abgedeckt. Die Abdeckhaube 6 besteht im dargestellten Ausführungsbeispiel aus einer Frontplatte 7 und zwei Seitenelementen 8, von denen aufgrund der Schnittdarstellung nur eines erkennbar ist.

Außerdem weist die Abdeckhaube 6 ein in sie integriertes Leuchtmittel 9 auf, welches hier als Leuchtstoffröhre 9 prinzipmäßig angedeutet ist.

Fig. 2 zeigt die Abdeckhaube 6 nochmals in einer etwas größeren Darstellung. Hier ist erkennbar, daß im Bereich einer Öffnung 10, durch welche die anzusaugende bzw. auszublasende Luft gemäß dem Pfeil A durch die Lüftereinheit 1 gefördert wird, die Leuchtstoffröhre 9 angeordnet ist. Durch diese Anordnung der Leuchtstoffröhre 9 ergibt sich, wie in Fig. 1 besser zu erkennen ist, die Möglichkeit, aus dem Inneren der Abdeckhaube 6 heraus eine indirekte Beleuchtung der Außenfläche 2b der Wand 2 unterhalb der Abdeckhaube 6 zu realisieren.

Aufgrund der für die Lüftereinheit 1 ohnehin vorhandenen Stromversorgung müssen keine weiteren, zusätzlichen Kabel durch die Wand 2 gezogen werden, wie dies beim Anbau einer Leuchte an einem anderen Ort in der Wand 2 erforderlich wäre.

Fig. 3 zeigt eine alternative Ausführungsform der Abdeckhaube 6 in einem zu Fig. 2 vergleichbaren Aufbau. Hierbei ist lediglich eine Innenfläche 11 der Frontplatte 7 mit einem schalldämmenden Material 12 versehen. Vergleichbares kann selbstverständlich auch für die Innenflächen 11' der Seitenelemente 8 gelten, wobei hier das schalldämmende Material 12 nicht explizit dargestellt ist.

Durch den Einsatz von schalldämmendem Material an den Innenflächen 11, 11' der Abdeckhaube 6 ergibt sich die Möglichkeit, insbesondere die durch die Lüftereinheit 1 angesaugte Luft bereits vor dem Eintritt in die eigentliche Lüftereinheit 1 von einem Teil des durch sie mitgeführten Schalls "zu befreien" und so die Schallbelastung in dem Innenraum 3, welcher mit der dezentralen Lüftereinheit 1 belüftet wird, zu reduzieren.

Fig. 4 und Fig. 5 zeigen nun zwei vergleichbare Ausführungsformen der Abdeckhaube 6. Gegenüber den in Fig. 2 und Fig. 3 dargestellten Abdeckhauben 6 ist hierbei lediglich die Frontplatte 7 anders ausgeführt, sie zeigt eine im Querschnitt gebogene Form.

Auch hier besteht wieder die Möglichkeit, die Abdeckhaube 6 ohne, wie in Fig. 4 dargestellt, oder mit einer Schicht aus schalldämmendem Material 12, wie in Fig. 5 dargestellt, auszuführen.

Besonders günstig, sowohl in der konstruktiven Ausführung als auch aufgrund des geringeren Strömungswiderstandes der angesaugten bzw. ausgeblasenen Luft (Pfeil A) ist es hierbei, wenn die Schichtdicke des schalldämmenden Materials 12 zumindest im Bereich des Übergangs zu der Leuchtstoffröhre 9 wenigstens annähernd eine Dicke aufweist, welche dem Durchmesser der Leuchtstoffröhre 9 entspricht. Dadurch können überstehende oder vorstehende Kanten vermieden werden, welche den Strömungswiderstand der für die angesaugte bzw. abgeblasene Luft A negativ beeinflussen würden.

Fig. 6 zeigt nun eine mögliche Ausführungsform der Abdeckhaube 6 in einer Draufsicht. Deutlich ist zu erkennen, daß die eigentliche Abdeckhaube 6 bzw. die hier sichtbare Frontplatte 7 eine etwas größere Abmessung aufweist als dies zum reinen Abdecken der Lüftereinheit 1 notwendig wäre. Dies kann insbesondere dann sinnvoll sein, wenn als Leuchtmittel 9 in ihren Maßen standardisierte Leuchtstoffröhren eingesetzt werden sollen. Außerdem kann durch die Gestaltung der Abdeckhaube 6 eine entsprechende Lichtführung des Lichts des Leuchtmittels 9 erreicht werden, da die Abdeckhaube 6 ja gleichzeitig die Außenbeleuchtung für das mit der dezentralen Lüftereinheit 1 versehene Gebäude darstellen soll.

Fig. 7 zeigt nun einen vergleichbaren Aufbau, wobei hier anstatt einer trapezförmigen Frontplatte 7 wie in Fig. 6 eine abgerundete Variante der Frontplatte 7 gewählt wurde.

Fig. 8 zeigt eine weitere sich von den bisher beschriebenen Abdeckhauben 6 unterscheidende Form einer Abdeckhaube 6'. Diese optisch sehr komplex wirkende Abdeckhaube 6' könnte beispielsweise für weniger gut einzusehende Stellen eines Gebäudes oder für entsprechende Industriebauten oder dergleichen eingesetzt werden. Die Abdeckhaube 6' besteht dabei prinzipiell aus einem Abdeckblech 13, auf welchem zahlreiche gitterartige jeweils von einem kleinen Vorsprung überdachte Öffnungen 14 angeordnet sind. Oberhalb dieser "Lamellengitter" ist das Leuchtmittel 9 angeordnet und wird ebenfalls von einem dachartigen Vorsprung 15 gegen Niederschlag gesichert. Auch bei dieser Ausführungsform kann der Anschluß des Leuchtmittels 9 über die für die Lüftereinheit 1 ohnehin vorhandenen elektrischen Leitungen erfolgen, allerdings bietet der Aufbau nicht die gestalterischen und optischen Vorteile, wie dies die bisher erläuterten Ausführungsformen der Abdeckhauben 6 zu bieten vermögen.

Fig. 9 zeigt nun eine weitere mögliche Ausführungsform einer Abdeckhaube 6, welche sich prinzipiell an die Ausführungsform gemäß der Figuren 1 bis 3 anlehnt, in einer dreidimensionalen Darstellung.

Auf dem Seitenelement 8 der Abdeckhaube 6 sind dabei - vergleichbar zu Fig. 8 - aufgebaute Lüftungslamellen angeordnet. Der überwiegend größte Teil der anzusaugenden und abzublasenden Luft gelangt jedoch durch die in Richtung der Gravitation unten angeordnete Öffnung 10 gemäß dem Pfeil A in bzw. aus der Abdeckhaube 6. In der Abdeckhaube 6 ist das Leuchtmittel 9 prinzipmäßig angedeutet und die Frontplatte 7 ist durch eine Beschriftung, hier z.B. die Hausnummer "36", optisch gestaltet worden.

Im dargestellten Ausführungsbeispiel soll die Frontplatte 7 dabei aus einem transparenten Material bestehen, so daß durch das Leuchtmittel 9 der gesamte Innenbereich der Abdeckhaube 6 ausgeleuchtet wird, wodurch die Hausnummer "36" bei Dunkelheit auf der hinterleuchteten Frontplatte 7 gut zu erkennen ist.

Durch die Kombination von Abdeckhaube 6 bzw. 6' und Leuchtmittel 9 können damit verschiedenartige architektonische Gestaltungsmöglichkeiten erreicht werden und insbesondere die in der Architektur gefürchteten, zu häufig auftretenden, unregelmäßigen Unterbrechungen der Ansicht einer Außenwand durch den Anbau von Abdeckhauben 6 der dezentralen Lüftereinheiten 1 und Leuchten als getrennte Bauelemente kann vermieden werden.

## Patentansprüche

1. Vorrichtung zur Abdeckung einer dezentralen Lüftungseinheit an einer Außenwand eines Gebäudes mit einer Abdeckhaube, welche wenigstens eine Öffnung zum Ansaugen und Ausblasen von Luft aufweist,
**dadurch gekennzeichnet**, daß
die Abdeckhaube (6,6') wenigstens ein Leuchtmittel (9) aufweist.

2. Vorrichtung nach Anspruch 1,
**dadurch gekennzeichnet**, daß
die Abdeckhaube (6) in Richtung der Gravitation unten die wenigstens eine Öffnung (10) aufweist, durch welche der überwiegend größte Teil der Luft (A) gefördert wird, wobei das Leuchtmittel (9) im Bereich dieser Öffnung (10) angeordnet ist.

3. Vorrichtung nach Anspruch 1 oder 2,
**dadurch gekennzeichnet**, daß
die Abdeckhaube (6) zumindest teilweise ein Material (12) mit schalldämmenden Eigenschaften aufweist.

4. Vorrichtung nach Anspruch 1, 2 oder 3,
**dadurch gekennzeichnet**, daß
die Abdeckhaube (6) zumindest teilweise aus einem zumindest teilweise lichtdurchlässigen Material besteht.

5. Vorrichtung nach Anspruch 2, 3 oder 4,
**dadurch gekennzeichnet**, daß
das Leuchtmittel (9) in der Art in dem Bereich der Öffnung (10) angeordnet ist, daß das Leuchtmittel (9) gegen Niederschläge geschützt ist.

6. Vorrichtung nach einem der Ansprüche 1 bis 5,
**dadurch gekennzeichnet**, daß
das Leuchtmittel (9) als Leuchtstoffröhre ausgebildet ist.

7. Vorrichtung nach einem der Ansprüche 1 bis 6,
**dadurch gekennzeichnet**, daß
die Abdeckhaube (6) zumindest teilweise mit einem Schalldämmaterial (12) ausgekleidet ist.

8. Vorrichtung nach Anspruch 7,
**dadurch gekennzeichnet**, daß
die Dicke des Schalldämmaterials (12) wenigstens in einem Teilstück dem Durchmesser der Leuchtstoffröhre (Leuchtmittel 9) entspricht.
